# EUROPÄISCHE PATENTSCHRIFT

(11) **EP 0 266 500 B1**
(45) Veröffentlichungstag und Bekanntmachung des Hinweises auf die Patenterteilung: **09.10.1991**
(21) Anmeldenummer: 87111804.8
(22) Anmeldetag: 14.08.1987
(51) Int. Cl.: E05C 9/00

(54) **Überlappungsverbindung**
Overlapping connection
Moyens de connexion à recouvrement

(30) Priorität: 03.11.1986 DE 3637317
(43) Veröffentlichungstag der Anmeldung: 11.05.1988
(73) Patentinhaber: SIEGENIA-FRANK KG, 57074 Siegen (DE)
(72) Erfinder: Loos, Horst, D-5905 Freudenberg (DE)

(56) Entgegenhaltungen:
- DE-A- 1 951 390
- DE-A- 3 414 845
- FR-A- 1 061 188
- FR-A- 2 106 119
- FR-A- 2 172 633
- GB-A- 2 010 376

## Beschreibung

Die Erfindung betrifft einen Beschlag für Fenster, Türen o. dgl. mit einer Stoßstelle zwischen zwei in gleicher Ebene hintereinanderliegenden Stulpschienen und einem diese Stoßstelle abdeckenden Arretierplättchen, bei welchem entweder das Ende der einen Stulpschiene oder das Arretierplättchen ein Langloch aufweist, das von einem Zapfen oder Steg entweder des Arretierplättchens oder der Stulpschiene durchgriffen ist, dessen freies Ende mit einem Kragen oder Bund die Längsränder des Langloches seitwärts überragt und eine durch die Länge des Langlochs begrenzte, verschiebliche Verbindung zwischen der Stulpschiene und dem Arretierplättchen bildet.

Beschläge dieser Art zur Bildung von Überlappungsverbindungen sind bereits bekannt und beispielsweise im DE-U- 77 02 352, im DE-U- 79 35 685 sowie im DE-U- 81 21 766 offenbart.

Alle diese bekannten Beschläge mit Überlappungsverbindungen erfordern jedoch einen beträchtlichen Fertigungsaufwand, weil nämlich die begrenzt verschiebliche Verbindung zwischen den beiden plattenförmigen Teilen mittels des Zapfens oder Steges durch einen besonderen Fertigungsvorgang, nämlich einen Niet- oder Schweißvorgang, bewirkt werden muß, der wiederum erst durchgeführt werden kann, nachdem der Zapfen oder Steg relativ zu den beiden plattenförmigen Teilen in die erforderliche Eingriffs- bzw. Befestigungslage gebracht worden ist.

Für eine rationelle Massenfertigung, wie sie beispielsweise bei Treibstangenbeschlägen üblich ist, erfordert daher die Bildung der bekannten Überlappungsverbindungen einen beträchtlichen Anlagenaufwand.

Mit der Erfindung wird die Beseitigung dieses erheblichen Mangels bezweckt. Deshalb liegt der Erfindung die Aufgabe zugrunde, eine Überlappungsverbindung der eingangs angegebenen Gattung zu schaffen, die sich unter Vermeidung von Niet und Schweißvorgängen durch einen einfachen Steckvorgang bilden läßt und trotzdem für den vorgesehenen Einsatzzweck funktionssicher ist.

Erreicht wird das gesteckte Ziel nach der Erfindung durch die Kennzeichnungsmerkmale des Anspruchs 1, nämlich dadurch,
daß das zu einer Querkante oder in einen Erweiterungsabschnitt ausmündende Langloch in seiner Mündungsöffnung wenigstens an einem Längsrand eine hakenartige Einschnürung mit quer gerichteter Anschlagschulter aufweist, derart,
daß der Zapfen oder Steg von der Mündungsöffnung aus in das Langloch einführbar aber nicht rückführbar ist,
und daß dabei die Länge des Langloches dem Abstand der quer gerichteten Anschlagschulter vom inneren Langlochende entspricht.

Zur Bildung der Überlappungsverbindung braucht in diesem Falle das den Zapfen oder Steg aufweisende plattenförmige Teil mit seinem Zapfen oder Steg lediglich vor die Mündungsöffnung geführt und sodann durch diese in das Langloch eingeschoben zu werden, wobei dann zunächst die hakenartige Einschnürung elastisch nach der Seite ausweicht und anschließend wieder in ihre Grundstellung zurückkehrt, so daß sie den in das Langloch eingeführten Zapfen oder Steg schnäpperartig hinterfaßt und damit den Verschiebeweg des plattenförmigen Teils selbsttätig begrenzt.

Durch die GB-A- 2 010 376 ist eine Halteklammer zur Bildung eines Schnappverschlusses bekannt, welche die beiden zu verbindenden Teile, beispielsweise eine Blechplatte und eine Befestigungsvorrichtung, in einer vorgegebenen - unverschieblichen - Position zueinander hält.

Dieser Schnappverschluß läßt zwar das Einrücken eines Kopfbolzens hinter hakenartige Einschnürungen in der Nähe der Endwand eines durch Seitenwände begrenzten Schlitzes zu. Hier wird jedoch der Kopfbolzen zwischen Rastnasen und der Endwand des Schlitzes unverschiebbar fixiert. Dabei sind die Flanken der Rastnasen so abgerundet bzw. abgeschrägt ausgeführt, daß durch seitliche Krafteinwirkung auf den Kopfbolzen in Richtung von der Endwand des Schlitzes weg ein Ausrasten des Schnappverschlusses aus der vorgegebenen bzw. festliegenden Eingriffsstellung herbeigeführt werden kann.

Als besonders vorteilhaft hat sich erfindungsgemäß gezeigt, wenn gemäß Anspruch 2 beide Längsränder des Langlochs mit je einer hakenartigen Einschnürung versehen sind und beide Einschnürungen eine zueinander spiegelbildliche Ausbildung haben. Die Funktionssicherheit der Überlappungsverbindung wird durch diese Ausgestaltung erhöht.

Nach Anspruch 3 sieht die Erfindung des weiteren vor, daß jede Einschnürung eine sich zur Querkante bzw. zum Erweiterungsabschnitt der Stulpschiene erstreckende, divergierende Einlaufflanke hat.

Nach Anspruch 4 soll erfindungsgemäß der Zapfen oder Steg einen T-förmigen Querschnitt haben sowie eine rechteckig begrenzte Profilleiste aufweisen, die lediglich längsschiebbar, aber drehfest in das Langloch einrückbar ist.

Als besonders vorteilhaft hat sich schließlich eine Ausbildung erwiesen, bei welcher gemäß Anspruch 5 der Abstand zwischen den divergierenden Einlaufflanken der Einschnürungen an der Mündungsöffnung geringfügig größer als die Breite der Profilleiste bemessen ist, während der Abstand im Bereich der Anschlagschultern kleiner als die Breite der Profilleiste vorgesehen ist.

Das den Zapfen oder Steg aufweisende Teil der Überlappungsverbindung kann mit dem Zapfen oder Steg gemäß Anspruch 6 einstückig, beispielsweise aus Metall-Druckguß oder auch Kunststoff-Spritzgruß gefertigt sein.

Es kann aber auch gemäß Anspruch 7 einstückig als Stanz-Prägeteil aus einem Blechzuschnitt gebildet werden.

Schließlich hat es sich nach Anspruch 8 auch noch als zweckmäßig erwiesen, wenn das den Zapfen oder Steg aufweisende Teil an seiner Unterseite mindestens an zwei sich diagonal gegenüberliegenden Ecken mit noppenartigen Erhöhungen versehen ist, die bei gleichzeitiger Auflage auf dem das Langloch enthaltende Teil als Klemmkörper wirksam sind.

In der Zeichnung sind Ausführungsbeispiele des Gegenstandes der Erfindung dargestellt. Es zeigt
- Fig. 1: in räumlicher Darstellung und von der Unterseite gesehen die beiden Einzelteile einer Überlappungsverbindung vor deren Zusammenbau,
- Fig. 2: in der Draufsicht die Überlappungsverbindung nach dem Zusammenstecken der beiden Teile,
- Fig. 3: einen Schnitt entlang der Linie III - III in Fig. 2 durch die Überlappungsverbindung, in ihrer unwirksamen Lage,
- Fig. 4: einen der Fig. 3 entsprechenden Schnitt durch die Überlappungsverbindung in ihrer wirksamen Lage und
- Fig. 5: eine der Fig. 1 entsprechende Darstellung der Teile einer Überlappungsverbindung in etwas abgewandelter Ausführung.

Die in Zeichnung dargestellte Überlappungsverbindung 1 besteht aus zwei plattenförmigen Teilen 2 und 3.

Das eine plattenförmige Teil bildet dabei nach den in der Zeichnung gezeigten Ausführungsbeispielen die Stulpschiene 2 eines Treibstangenbeschlages, während das zweite plattenförmige Teil ein zugehöriges Abdeck- bzw. Arretierplättchen 3 ist, mit dessen Hilfe die Stoßstelle 4 zwischen zwei in gleicher Ebene hintereinanderliegenden Stulpschienen 2 und 5 eines Treibstangenbeschlages überbrückt werden kann, wie das ein Vergleich der Fig. 3 und 4 deutlich macht.

Eine Überlappungsverbindung der in der Zeichnung dargestellten Art kann ggf. aber auch im Bereich der Stoßkanten zwischen zwei in gleicher Ebene aneinanderliegenden, relativ dünnen Schichtkörpern, wie z. B. Kunststoffplatten oder Blechtafeln vorgesehen werden, wenn dies wünschenswert oder zweckmäßig erscheint.

Das eine plattenförmige Teil, nach den Ausführungsbeispielen nämlich die Stulpschiene 2, ist im Bereich des Endabschnitts 6 mit einem Langloch 7 versehen, welches eine vorgegebene Länge 8 und eine ebenfalls vorgegebene Breite 9 aufweist.

Beim Ausführungsbeispiel nach den Fig. 1 bis 4 mündet dabei dieses Langloch 7 an einer Querkante 10 der Stulpschiene aus, wobei dort eine Mündungsöffnung 11 gebildet ist, die an beiden Längsrändern des Langloches 7 jeweils durch eine hakenartige Einschnürung 12 begrenzt ist.

Die beiden hakenartigen Einschnürungen 12 haben dabei eine zueinander spiegelbildliche Ausbildung und bestehen jeweils aus einer quer zur Längsrichtung des Langloches 7 gerichteten Anschlagschulter 13 und einer von dieser aus zur Querkante 12 hin divergierenden Einlaufflanke 14.

Zwischen den einander zugewendeten Enden der Anschlagschultern 13 hat dabei die Mündungsöffnung 11 eine Breite 15, die beträchtlich kleiner bemessen ist als die Breite 9 des Langloches 7. Andererseits weist die Mündungsöffnung 11 im Bereich der Querkante 10 der Stulpschiene 2 eine Breite 16 auf, die mindestens gleich, vorzugsweise jedoch geringfügig größer als die Breite 9 des Langloches 7 bemessen ist.

Das als Abdeck- bzw. Arretierplättchen 3 dienende plattenförmige Teil der Überlappungsverbindung 1 kann gemäß den Fig. 1 bis 4 als Formteil aus Metall-Druckguß, beispielsweise Zinkdruckguß, oder aber aus Kunststoff-Spritzguß hergestellt sein, wobei von seiner Unterseite ein Zapfen oder Steg 17 absteht, der sich in Längsrichtung des Abdeck- bzw. Arretierplättchens 3 erstreckt. Dieser Zapfen oder Steg 17 hat dabei einen etwa T-förmigen Querschnitt mit einer rechtwinklig von der Unterseite des Abdeck- bzw. Arretierplättchens 3 abstehenden Profilleiste 18, die zwei zueinander parallele Längsflächen aufweist, vorzugsweise in ihrer Profilform rechteckig begrenzt ist. Im Abstand von der Unterseite des Abdeck- bzw. Arretierplättchens 3 schließen sich an die Profilleiste 18 die beiden nach entgegengesetzten Seiten gerichteten T-Flansche 19 an.

Die Breite 20 der Profilleiste 18 des Zapfen oder Steges 17 ist auf die Breite 9 des Langloches 7 in der Stulpschiene 2 abgestimmt, dergestalt, daß sie mit diesem Langloch 7 lediglich längsschiebbar, aber drehfest in Wirkverbindung gebracht werden kann.

Die beiden T-Flansche 19 des Steges oder Zapfens 17 stehen seitwärts so über die Profilleiste 18 vor, daß sie die Längskanten des Langloches 7 in der Stulpschiene 7 seitwärts übergreifen können, sobald der Zapfen oder Steg 17 mit diesem in Führungseingriff gebracht ist.

Zum Kuppeln des Abdeck- bzw. Arretierplättchens 3 mit der Stulpschiene 2 ist es lediglich notwendig, den an seine Unterseite angeformten Zapfen oder Steg 17 mit seiner Profilleiste 18 in den Bereich der Mündungsöffnung 11 zu führen und dann eine Längskraft auf das Abdeck- bzw. Arretierplättchen 3 auszuüben. Die Längsleiste 18 trifft dann nämlich auf die zur Querkante 10 hin divergierenden Einlaufflanken 14 der beiden hakenartigen Einschnürungen 12 und drückt diese dadurch in der Ebene der Stulpschiene 2 unter elastischer Verformung der das Langloch 7 in Längsrichtung begrenzenden Abschnitte der Stulpschiene 2 auseinander, bis die Profilleiste 18 insgesamt im Bereich des Langloches 7 liegt. In diesem Augenblick bewegen sich die hakenartigen Einschnürungen 12 aufgrund der elastischen Rückstellkräfte wieder in ihre ursprüngliche Lage zurück, so daß die einander zugewendeten Enden ihrer Anschlagschultern 13 wieder den geringen Abstand 15 zueinander einnehmen. Die Anschlagschultern 13 des Langloches 7 können dann mit einer Widerlagerschulter 21 an der Profilleiste 18 des Zapfens oder Steges 17 zusammenwirken und dadurch den Verschiebeweg des Zapfens bzw. Steges 17 innerhalb des Langloches 7 sowie folglich auch den Verschiebeweg des Abdeck-bzw. Arretierplättchens 3 in Längsrichtung der Stulpschiene 2 begrenzen.

In der einen Schiebe-Endstellung nimmt dabei das Abdeck- bzw. Arretierplättchen 3 relativ zur Stulpschiene 2 die aus den Fig. 2 und 3 ersichtliche Lage ein, während es in der anderen Schiebeendstellung die aus Fig. 4 erkennbare Relativlage hat.

Wesentliches Kriterium der Überlappungsverbindung 1 ist, daß Stulpschiene 2 und Abdeck- bzw. Arretierplättchen 3 durch eine einfache Steckmontage miteinander in Verbindung gebracht werden können, daß also keinerlei Niet-und/oder Schweißarbeiten durchgeführt werden müssen.

Die in Fig. 5 gezeigte Bauart einer Überlappungsverbindung 1 unterscheidet sich von derjenigen nach den Fig. 1 bis 4 einerseits nur dadurch, daß die Mündungsöffnung 11 zwischen den beiden hakenartigen Einschnürungen 12 nicht an der Querkante 10 der Stulpschiene ausläuft, sondern in einen mit Abstand vor diese Querkante 10 in die Stulpschiene 2 eingeschnittenen Erweiterungsabschnitt 22. Dieser Erweiterungsabschnitt 22 ist dabei so gestaltet, daß in seinem Bereich das Abdeck- bzw. Arretierplättchen 3 mit den T-Flanschen 19 seines Zapfens oder Steges 17 quer zur Ebene der Stulpschiene 2 eingesteckt werden kann, woraufhin dann die Profilleiste 18 des Zapfens oder Steges 17 durch Ausübung einer Längskraft auf das Abdeck- bzw. Arretierplättchen 3 in das Langloch 7 einrückbar ist.

Das Abdeck- bzw. Arretierplättchen 3 kann auch bei der Ausgestaltung der Überlappungsverbindung 1 nach Fig. 5 aus einem Metall-Druckguß-oder einem Kunststoff-Spritzguß-Formteil bestehen, wie es inbesondere in Fig. 1 zu sehen ist.

Es besteht jedoch auch die Möglichkeit, ein als Stanz-Prägeteil aus Blech gefertigtes Abdeck- bzw. Arretierplättchen 3 zu benutzen, bei dem, wie in Fig. 5 gezeigt, der Zapfen oder Steg 17 mit seiner Profilleiste 18 und den beiden T-Flanschen 19 durch Stanzschnitte aus der Blechebene herausgetrennt und durch anschließenden Prägedruck über die Unterseite des Blechzuschnitts herausgeformt wird.

Das Zusammenwirken des als Stanz-Prägeteil gefertigten Abdeck- bzw. Arretierplättchens 3 nach Fig. 5 mit der Stulpschiene 2 unterscheidet sich jedoch nicht vom Abdeck- bzw. Arretierplättchen 3 nach den Fig. 1 bis 4.

Aus Fig. 1 ist noch ersichtlich, daß das Abdeck- bzw. Arretierplättchen 3 an seiner Unterseite mindestens an zwei sich diagonal gegenüberliegenden Ecken je eine noppenartige Erhöhung 23 aufweisen kann. Bei gleichzeitiger Auflage dieser Erhöhungen 23 auf der Oberseite der Stulpschiene 2, also in der zurückgeschobenen Stellung des Abdeck- bzw. Arretierplättchens 3, gemäß Fig. 3 ergibt sich im Zusammenwirken mit den T-Flanschen 19 des Zapfens oder Stegs 17 eine Klemmwirkung. Auf einfache Art und Weise kann damit einem unerwünschte, Vorschieben des Abdeck- bzw. Arretierplättchens 3 relativ zur Stulpschiene 2 entgegengewirkt werden.

Die Fig. 4 läßt erkennen, daß die im Abdeck- bzw. Arretierplättchen 3 vorgesehenen Senklöcher als Aufnahmen für Schrauben benutzt werden können, die jeweils die Stulpschienen 2 und 5 durchdringen. Es wird hierdurch in der Wirkstellung der Überlappungsverbindung 1 nach Fig. 4 eine mechanisiche Verkettung der Stulpschienen 2 und 5 über das Abdeck- bzw. Arretierplättchen herbeigeführt.

## Patentansprüche

1. Beschlag für Fenster, Türen od. dgl. mit einer Stoßstelle (4) zwischen zwei in gleicher Ebene hintereinanderliegenden Stulpschienen (2 und 5) und einem diese Stoßstelle (4) abdeckenden Arretierplättchen (3), bei welchem entweder das Ende der einen Stulpschiene (2) oder das Arretierplättchen (3) ein Langloch (7) aufweist, das von einem Zapfen oder Steg (17) entweder des Arretierplättchens (3) oder der Stulpschiene (2) durchgriffen ist, dessen freies Ende mit einem jagen oder Bund (19) die Längsränder des Langloches (7) seitwärts überragt und eine durch die Länge des Langlochs (7) begrenzte, verschiebliche Verbindung zwischen der Stulpschiene (2) und dem Arretierplättchen (3) bildet,
dadurch gekennzeichnet,
daß das zu einer Querkante (10) oder in einen Erweiterungsabschnitt (22) ausmündende Langloch (7) in seiner Mündungsöffnung (11) wenigstens an einem Längsrand eine hakenartige Einschnürung (12) mit quergerichteter Anschlagschulter (13) aufweist, derart, daß der Zapfen oder Steg (17) von der Mündungsöffnung (11) aus in das Langloch (7) einführbar aber nicht rückführbar ist, und daß dabei die Länge (8) des Langlochs (7) dem Abstand der quergerichteten Anschlagschulter (13) vom inneren Langlochende entspricht.

2. Beschlag nach Anspruch 1,
dadurch gekennzeichnet,
daß beide Längsränder des Langloches (7) mit je einer hakenartigen Einschnürung (12) eine zueinander spiegelbildliche Ausgestaltung haben.

3. Beschlag nach einem der Ansprüche 1 und 2,
dadurch gekennzeichnet,
daß jede Einschnürung (12) eine sich zur Querkante (10) bzw. zum Erweiterungsabschnitt (22) der Stulpschiene (2) erstreckende divergierende Einlaufflanke (14) hat.

4. Beschlag nach einem der Ansprüche 1 bis 3,
dadurch gekennzeichnet,
daß der Zapfen oder Steg (17) einen T-förmigen Querschnitt hat sowie eine rechteckig begrenzte Profilleiste (18) aufweist, die lediglich längsschiebbar aber drehfest in das Langloch (7) einrückbar ist.

5. Beschlag nach einem der Ansprüche 1 bis 4,
dadurch gekennzeichnet,
daß der Abstand (16) zwischen den divergierenden Einlaufflanken (14) an der Mündungsöffnung (11) im Bereich der Querkante (10) bzw. des Erweiterungsabschnitts (22) geringfügig größer als die Breite (20) der Profilleiste (18) bemessen ist, während der Abstand (15) im Bereich der Anschlagschulter (13) kleiner als die Breite (20) dieser Profilleiste (18) und als die Breite (9) des Langloches (7) ist.

6. Beschlag nach einem der Ansprüche 1 bis 5,
dadurch gekennzeichnet,
daß das den Zapfen oder Steg (17) aufweisende Teil (3) einstückig aus Metall-Druckguß oder Kunststoff-Spritzguß gefertigt ist.

7. Beschlag nach einem der Ansprüche 1 bis 5,
dadurch gekennzeichnet,
daß das den Zapfen oder Steg (17) aufweisende Teil (3) einstückig als Stanz-Prägeteil aus einem Blechzuschnitt gebildet ist.

8. Beschlag nach einem der Ansprüche 1 bis 7,
dadurch gekennzeichnet,
daß das den Zapfen oder Steg (17) aufweisende Teil (3) an seiner Unterseite mindestens an zwei sich diagonal gegenüberliegenden Ecken, mit noppenartigen Erhöhungen (23) versehen ist, die bei gleichzeitiger Auflage auf dem das Langloch (7) enthaltenden Teil (2) zusammen mit den T-Flanschen (19) des Zapfens oder Steges (17) als Klemmkörper wirksam sind.

## Claims

1. A fitting for windows or doors or the like, a gap (4) being present between two coplanar consecutive faceplates (2, 5), a locking plate (3) being provided to bridge the gap (4), either the end of the first faceplate (2) or the locking plate (3) being formed withh a slot (7) through which a protuberance (17) either of the locking plate (3) or of the faceplate (2) engages, the free end of the protuberance (17) extending laterally by way of a collar (19) over the longitudinal edges of the slot (7) and forming between the faceplate (2) and the locking plate (3) a mobile connection limited by the length of the slot (7), characterised in that the slot (7), the same extending to a transverse edge (10) or into a widened part (22), has in its opening (11) at least on one longitudinal edge a hook-like restriction (12) having a transverse shoulder (13), of a kind such that the protuberance (17) is introducible from the opening (11) into the slot (11) but cannot be returned therefrom, and the length (8) of the slot (7) corresponds to the distance between the transverse shoulder (13) and the inner end of the slot (7).

2. A fitting according to claim 1, characterised in that the two longitudinal edges of the slot (7) each have a hook-like restriction and the two restrictions are in laterally inverted relatively to one another.

3. A fitting according to claim 1 and/or 2, characterised in that each restriction (12) has a diverging entry flank (14) extending to the transverse edge (10) or to the widened part (22) of the faceplate (2).

4. A fitting according to any of claims 1 to 3, characterised in that the protuberance (17) is of T-shaped cross-section and has a rectangularly bounded section member (18) so engageable in the slot (7) as to be non-rotatable relatively thereto and merely to be movable lengthwise.

5. A fitting according to any of claims 1 to 4, characterised in that the distance (16) between the diverging entry flanks (14) of the restrictions (12) at the slot opening (11) near the transverse edge (10) or widened part (22) is slightly larger than the width (20) of the section member (18) whereas the distance (15) near the shoulder (13) is less then the width (20) of the section member (18) and than the width (9) of the slot (7).

6. A fitting according to any of claims 1 to 5, characterised in that the part (3) having the protuberance (17) is a unitary metal diecasting or plastics extrusion moulding.

7. A fitting according to any of claims 1 to 5, characterised in that the part (3) having the protuberance (17) is a unitary stamping from a sheet-metal blank.

8. A fitting according to any of claims 1 to 7, characterised in that the part (3) having the protuberance (17) has on its underside at at least two diagonally opposite corners bumps (23) which when in simultaneous engagement with the part (2) formed with the slot (7) are effective together with the T flanges (19) of the protuberance (17) as clamping members.

## Revendications

1. Ferrure pour fenêtres, pour portes ou encore pour autres éléments de fermeture de baies du même genre, présentant un point de jonction (4) entre deux rails de recouvrement (2 et 5), qui sont prévus l'un à l'arrière de l'autre dans le même plan, et comportant une petite plaque d'arrêt (3) qui couvre ce point de jonction (4), ferrure dans le cas de laquelle soit l'extrémité de l'un (2) des rails de recouvrement, soit la petite plaque d'arrêt (3) est percée d'une découpure longitudinale (7), qui est traversée par un bouton ou par une partie en surépaisseur (17) que porte ou bien la petite plaque d'arrêt (3) ou bien le rail de recouvrement (2), bouton ou une partie en surépaisseur (17) dont l'extrémité libre dépasse latéralement par une partie formant un collet (19), les bords longitudinaux de la découpure longitudinale (7) et forme un moyen de connexion, pouvant être déplacé, dans une mesure limitée par la longueur de la découpure longitudinale (7), entre le rail de recouvrement (2) et la petite plaque d'arrêt (3), la ferrure étant caractérisée en ce que
la découpure longitudinale (7), qui débouche au niveau d'un bord transversal (10) ou dans une partie d'élargissement (22), présente dans son ouverture d'extrémité (11), au moins à l'un des bords longitudinaux, une partie d'étranglement (12) formant crochet et un épaulement de butée (13) dirigé transversalement, de telle manière que le bouton ou la partie en surépaisseur (17) puisse être engagé, de l'ouverture d'extrémité précitée (11), dans la découpure longitudinale (7), mais ne puisse être ramené vers l'arrière, et en ce que la longueur (8) de la découpure longitudinale (7) correspond à la distance d'écartement comprise entre l'épaulement de butée (13) dirigé transversalement et l'extrémité interne de la découpure longitudinale.

2. Ferrure suivant la revendication 1, caractérisée en ce que les deux bords longitudinaux de la découpure longitudinale (7), qui sont munis chacun d'une partie d'étranglement formant crochet (12), se présentent comme l'image énantiomorphe l'un de l'autre.

3. Ferrure suivant l'une ou l'autre des revendications 1 et 2, caractérisée en que chacune des parties d'étranglement formant crochet (12) comporte un flanc d'entrée (14) qui diverge et qui s'étend en direction du bord transversal précité (10) ou en direction de la partie d'élargissement (22) du rail de recouvrement (2).

4. Ferrure suivant l'une quelconque des revendications 1 à 3, caractérisée en ce que le bouton ou la partie en surépaisseur (17) a une section transversale en forme de T et est muni d'une saillie profilée (18) limitée à un rectangle qui peut simplement être déplacée dans le sens longitudinal, mais qui peut être amenée en engagement dans la découpure longitudinale (7) sans possibilité de rotation.

5. Ferrure suivant l'une quelconque des revendications 1 à 4, caractérisée en ce que la distance d'écartement (16) qui est comprise entre les flancs d'entrée divergents (14), à l'ouverture d'extrémité précitée (11), dans la zone du bord transversal (10) ou de la partie d'élargissement (22), est légèrement supérieure à la largeur (20) de la saillie profilée (18), tandis que la distance d'écartement (15), dans la zone des épaulements du butée (13), est plus faible que la largeur (20) de la saillie profilée (18) et que la largeur (9) de la découpure longitudinale (7).

6. Ferrure suivant l'une quelconque des revendications 1 à 5, caractérisée en ce que la pièce (3) qui porte le bouton ou la partie en surépaisseur (17) a été fabriquée d'une seule pièce avec ce bouton ou cette partie en surépaisseur par coulée de métal sous pression ou par coulée de matière synthétique par injection.

7. Ferrure suivant l'une quelconque des revendications 1 à 5, caractérisée en ce que la pièce (3) qui porte le bouton ou la partie en surépaisseur (17) a été fabriquée d'une seule pièce avec ce bouton ou cette partie en surépaisseur sous la forme d'un élément obtenu par emboutissage et par estampage à partir d'un flan de tôle.

8. Ferrure suivant l'une quelconque des revendications 1 à 7, caractérisée en ce que la pièce (3) qui porte le bouton ou la partie en surépaisseur (17) est munie à la face inférieure, au moins à deux coins diagonalement opposés l'un à l'autre, de parties surélevées en forme de bouton (23), qui, appliquées simultanément sur la pièce (2) percée de la découpure longitudinale (7), peuvent coopérer avec les parties formant un collet (19) du bouton ou de la partie en surépaisseur (17), en tant qu'éléments de serrage ou blocage.
